# EUROPÄISCHE PATENTSCHRIFT

(11) **EP 0 551 914 B1**
(45) Veröffentlichungstag und Bekanntmachung des Hinweises auf die Patenterteilung: **11.11.1998**
(21) Anmeldenummer: 93100572.2
(22) Anmeldetag: 15.01.1993
(51) Int. Cl.: H05B 3/04, H05B 3/82

(54) **Vorrichtung zur Anbringung einer Heizeinrichtung in einer Öffnung einer Behälterwand**
Device for mounting a heating device in an opening in the wall of a container
Dispositif pour mettre en place un dispositif de chauffage dans une ouverture d'une paroi d'un réservoir

(30) Priorität: 15.01.1992 DE 4200888
(43) Veröffentlichungstag der Anmeldung: 21.07.1993
(62) Teilanmeldung aus: 98106846.3
(73) Patentinhaber: ELPAG AG CHUR, CH-7001 Chur (CH)
(72) Erfinder: Bleckmann,Ingo,Dr., A-5020 Salzburg (AT)
(74) Vertreter: Fritsche, Rainer, Dipl.-Wirtsch.-Ing.

(56) Entgegenhaltungen:
- EP-A- 0 157 277
- EP-A- 0 275 635
- DE-A- 2 552 625
- GB-A- 1 125 262

## Beschreibung

Die Erfindung betrifft eine Vorrichtung zum Anbringen von mindestens einer in einen Behälter zur Aufnahme einer zu erwärmenden Flüssigkeit ragenden Heizeinrichtung in einer Öffnung der Behälterwand gemäß dem Oberbegriff des Anspruchs 1.

Aus der GB-A-1 125 262 geht eine Vorrichtung der eingangs genannten Art in zwei Ausführungsformen hervor. Bei der einen Ausführungsform weist der Befestigungsbolzen einen hammerartigen Kopf auf, der nach Hindurchführen durch die in der Wand des Behälters vorgesehene Öffnung um 90° verschwenkt wird und dann an den Öffnungsrändern anliegt. Bei der anderen Ausführungsform bildet eine Spannplatte mit dem Bolzen eine einstückige Einheit. Somit bildet zum einen sowohl der hammerartige Kopf und der Bolzen als auch zum anderen die Spannplatte und der Bolzen jeweils eine einstückige Einheit. Mithin muß bei einer derartigen Ausgestaltung der bekannten Vorrichtung im Rahmen der Materialauswahl für den Bolzen und die Spannplatte ein Kompromiß gegenüber den beiden unterschiedlichen Funktionen dieser Bauteile - Funktion "Befestigen" für die Spannplatte, Funktion "Wärmeleitung" für den Bolzen - geschlossen werden.

Aus der EP-A-O 157 277 sowie der EP-A-O 275 635 geht weiterhin eine Vorrichtung hervor, bei der eine in das Innere des Behälters ragende Sensoreinrichtung vorgesehen ist, die mit dem Rohrheizkörper selbst in Kontakt gelangt. Schließlich geht aus der DE-A-25 52 625 eine Vorrichtung zum Anbringen einer Heizeinrichtung in einem Behälter hervor, bei der keinerlei Sensoreinrichtung vorgesehen ist.

Bei der aus der DE 33 18 998 A1 entnehmbaren Vorrichtung zur Anbringung einer Heizeinrichtung weist die hierbei verwendete Flanschplatte drei durchgehende Durchbrechungen auf, wobei zwei für die Anschlußenden eines Rohrheizkörpers dienen und eine weitere für die Befestigungseinrichtung. Eine derartige Vorrichtung kann zum Beispiel bei einer Geschirrspülmaschine, einer Waschmaschine o. dgl. eingesetzt werden. Aus Gründen der Energieeinsparung, des Umweltschutzes und/oder der Sicherheit kann es erforderlich sein, Parameter der zu erhitzenden Flüssigkeit und/oder der Heizeinrichtung zu überwachen. Dies geschieht in aller Regel durch wenigstens eine Sensor- und/oder Regeleinrichtung, die durch eine oder mehrere weitere Öffnungen in der Behälterwand eingesetzt ist. Der Behälter weist dann eine Vielzahl von aufwendig herzustellenden Öffnungen auf, die entsprechend abgedichtet werden müssen.

In dem DE-GM 19 68 234 ist daher bereits vorgeschlagen worden, die Anzahl der hierfür notwendigen Durchbrechungen in der Behälterwand dadurch zu reduzieren, daß in der Flanschplatte neben den Durchbrechungen für die beiden Rohrheizkörperenden und für die Befestigungseinrichtung eine weitere durchgehende Durchbrechung vorgesehen ist, in die ein Rohrabschnitt eingeschoben ist. Dieser Rohrabschnitt ist zum Behälterinneren abgeschlossen und dient zur Aufnahme einer Sensor- und/oder Regeleinrichtung, die die Heizeinrichtung bei einer Überhitzung abschaltet. Dieser Vorschlag weist jedoch den Nachteil auf, daß für die Flanschplatte eine entsprechende Mindestgröße vorzusehen ist und daß an der Flanschplatte eine weitere, abzudichtende Durchbrechung angeordnet werden muß. Gerade in Fällen, in denen die Flanschplatte von ihren geometrischen Abmessungen klein sein soll oder aber bei denen an die Dichtigkeit hohe Anforderungen gestellt werden, ist diese Lösung von Nachteil.

Es ist Aufgabe der vorliegenden Erfindung, eine Vorrichtung der eingangs genannten Art zu schaffen, durch welche Sensor- und/oder Regeleinrichtungen auf leicht zu dichtende und zu montierende Weise bei einem guten Ansprechverhalten an dem Behälter platzsparend angebracht werden können.

Vorstehende Aufgabe wird durch die Merkmale des Hauptanspruches gelöst. Da für die Befestigungseinrichtung bereits zwingend in der Flanschplatte eine Durchbrechung vorgesehen werden muß, wird durch die vorgeschlagene Lösung erreicht, daß bei Anbringung einer Sensor- und/oder Regeleinrichtung zunächst keine weitere Durchbrechung notwendig wird. Dies gestattet nicht nur die Verwendung einer in ihren geometrischen Abmessungen verhältnismäßig kleinen Flanschplatte, sondern hierdurch wird auch die Bearbeitung der Flanschplatte vereinfacht. Je nach Ausbildung der Sensor- und /oder Regeleinrichtung kann in dem Hohlraum des Elementes der Befestigungseinrichtung die gesamte Sensor- und/oder Regeleinrichtung oder aber lediglich Teile, wie insbesondere Temperaturfühler, angeordnet sein. Sind nur Teile der Sensor- und/oder Regeleinrichtung in dem Hohlraum vorgesehen, so läßt sich hierdurch wiederum eine erhebliche Verringerung der Baudimensionen der Flanschplatte erreichen, da der Durchmesser für das Element der Befestigungseinrichtung und damit auch für die hierfür vorgesehene Durchbrechung klein gewählt werden kann. Darüber hinaus müssen keine weiteren Maßnahmen zur Abdichtung für die zusätzlich vorgesehene Sensor- und/oder Regeleinrichtung ergriffen werden. Hierbei wird ein besonders günstiges Ansprech- bzw. Regelverhalten für die Sensor- und/oder Regeleinrichtung ermöglicht, da das den Hohlraum aufweisende Element der Befestigungseinrichtung in das Innere des Behälters hineinragt. Dies ist besonders vorteilhaft, wenn die Heizeinrichtung überwacht und durch deren Abschalten gegen Überhitzung geschützt werden soll. Je nach Ausbildung der Heizeinrichtung kann hierbei weiterhin vorgesehen sein, daß die Heizeinrichtung an das den Hohlraum aufweisende Element der Befestigungseinrichtung oder dieses Element an die Heizeinrichtung herangeführt wird bzw. beide sich berühren oder sogar miteinander verbunden sind. Grundsätzlich besteht diese Möglichkeit aber auch bei einem den Hohlraum aufweisenden Element der Befestigungseinrichtung, wenn dieses mit der in das Innere des Behälters weisenden Begrenzungsfläche der Befestigungseinrichtung abschließt. Dies kann beispielsweise dadurch geschehen, daß die Heizeinrichtung mit einem Abschnitt an die Befestigungseinrichtung herangeführt und mittels diesem Abschnitt in der Nähe des dem Hohlraum aufweisenden Elements die Befestigungseinrichtung berührt bzw. dort an dieser angebracht wird.

Je nach verwendeter Sensor- und/oder Regeleinrichtung kann der Hohlraum sowohl in das Innere des Behälters als auch nach außen hin oder aber nur nach außen hin offen sein. Die erste Möglichkeit kann beispielsweise dann angewendet werden, wenn die Sensor- und/oder Regeleinrichtung bzw. Teile von dieser in einem eigenen Gehäuse angeordnet sind. Soll auf das Gehäuse verzichtet werden, so kann der Hohlraum des Elementes der Befestigungseinrichtung in Richtung auf das Innere des Behälters abgeschlossen sein, so daß lediglich das Element der Befestigungseinrichtung bei seinem Durchtritt durch die Flanschplatte abgedichtet werden muß.

Für die Befestigungseinrichtung können die unterschiedlichsten Ausführungsformen Verwendung finden. Eine besonders einfache Konstruktion wird dadurch erzielt, daß die Befestigungseinrichtung durch eine im Inneren des Behälters angeordnete Halte- bzw. Spannplatte und eine Spanneinrichtung gebildet ist. Die Spanneinrichtung kann dabei durch einen annähernd zentrisch auf der Spannplatte angeordneten und mit dieser fest verbundenem Schraubenbolzen gebildet sein, der durch eine Durchbrechung der Flanschplatte hindurchgreift und auf den von außen eine Mutter zum Fixieren der Befestigungseinrichtung und zum Festspannen der Flanschplatte aufschraubbar ist. Durch Drehen der Kontermutter kann dann die Spannplatte in Richtung der Flanschplatte bewegt werden und somit eine ggf. zwischen der Flanschplatte und der Spannplatte angeordnete Dichtplatte zwischen sich festklemmen sowie gleichzeitig die Flanschplatte gegen die Außenseite der Behälterwand spannen. Grundsätzlich besteht aber auch die Möglichkeit, daß eine so aufgebaute Befestigungseinrichtung, oder aber auch jede andere, von der Innenseite des Behälters aus bedient wird, insbesondere dann, wenn eine Zugänglichkeit von außen nach der Endmontage des die erfindungsgemäße Vorrichtung aufnehmenden Gesamtapparates, wie beispielsweise einer Geschirrspülmaschine, nicht möglich ist. In diesem Fall erfolgt die Anordnung der vorstehend beschriebenen Bauteile oder Baugruppen von Innen nach Außen.

Die Fixierung der Sensor- und/oder Regeleinrichtung bzw. Teile von dieser im Inneren des Hohlraumes des Elementes der Befestigungseinrichtung kann auf die unterschiedlichsten Weisen geschehen. Weist die Befestigungsseinrichtung einen die Flanschplatte durchsetzenden Schraubenbolzen auf, so kann die Sensor- und/oder Regeleinrichtung bzw. Teile von dieser mittels einer weiteren Mutter im Inneren des Hohlraums des Schraubenbolzens fixierbar sein. Ebenso besteht die Möglichkeit, daß der Hohlraum mit einem Innengewinde zum Einschrauben der Sensor- und/oder Regeleinrichtung, oder Teile von dieser, versehen ist.

In der Regel genügt es, wenn eine Sensor- und/oder Regeleinrichtung vorgesehen ist. In den Fällen aber, in denen mehrere Paramenter überwacht werden müssen, wie beispielsweise die Temperatur der Flüssigkeit und unabhängig hiervon die Temperatur der Heizeinrichtung, kann es notwendig werden, weitere Sensor- und/oder Regeleinrichtungen vorzusehen. Die Anbringung dieser zusätzlichen Sensor- und/oder Regeleinrichtungen kann auf verschiedene Weisen geschehen. So ist es zum einen möglich, daß die Befestigungseinrichtung zwei oder mehrere die Flanschplatte durchgreifende bzw. durchsetzende Elemente mit jeweils wenigstens einem Hohlraum aufweist, wobei die Anordnung der Elemente beispielsweise in Form einer Flanschverschraubung erfolgen kann. In einem solchen Fall kann jedes der Elemente der Befestigungseinrichtung eine der vorstehend geschilderten Ausbildungen aufweisen.

Die Heizeinrichtung kann durch die unterschiedlichsten Heizelemente gebildet sein. Beispielsweise kann die Heizeinrichtung ein vorzugsweise elektrischer Rohrheizkörper mit zwei Anschlußenden sein, für welche jeweils eine Durchbrechung in der Flanschplatte vorgesehen ist.

Um die zu erwärmende Flüssigkeit möglichst schnell zu erhitzen ist es von Vorteil, wenn die Heizeinrichtung eine verhältnismäßig große Oberfläche aufweist. Dies kann durch eine besonder Ausgestaltung der Heizeinrichtung geschehen. So kann beispielsweise die Heizeinrichtung im Inneren des Behälters eine, im wesentlichen W-förmige Gestalt mit zwei Anschlußenden aufweisen, wobei die Durchbrechungen für die Anschlußenden jeweils im Bereich des Randes der Flanschplatte angeordnet sind und die Durchbrechung für die Befestigungseinrichtung sowie für die ggf. vorhandene weitere Sensor- und/oder Regeleinrichtung zwischen den Durchbrechungen für die Anschlußenden der Heizeinrichtung vorgesehen sind. Dabei kann der Mittelabschnitt des W-förmigen Rohrheizkörpers an das den Hohlraum aufweisende Element der Befestigungseinrichtung herangeführt sein, um so beispielsweise die Überwachung der Temperatur der Heizeinrichtung zu ermöglichen.

Ebenso besteht die Möglichkeit, daß der im Inneren des Behälters befindliche Teil der Heizeinrichtung im wesentlichen eine Schlaufe mit zwei Anschlußenden bildet, daß die Durchbrechungen für die Anschlußenden auf der einen Seite einer im wesentlichen senkrecht zur Flanschplatte verlaufenden Mittenebene der Flanschplatte angeordnet sind, daß zumindestens ein Teil des zur Mittenebene näher gelegenen Abschnitts des im Inneren des Behälters befindlichen Teils der Heizeinrichtung außerhalb der durch die beiden Anschlußenden der Heizeinrichtung aufgespannte Ebene verläuft sowie die Mittenebene schneidet und das die ggf. vorhandene weitere Sensor- und/oder Regeleinrichtung auf der anderen Seite der Mittenebene angeordnet ist und zumindest teilweise den die Mittenebene schneidenden Abschnitt der Heizeinrichtung überdeckt.

Die Anordnung der Durchbrechungen an der Flanschplatte kann ganz unterschiedlich erfolgen. So besteht beispielsweise die Möglichkeit, daß die Mittellängsachsen von wenigstens zwei Durchbrechungen in einer Ebene liegen.

Auch die Flanschplatte kann die unterschiedlichsten Formen besitzen. Sie kann beispielsweise eine im wesentlichen ovale Form aufweisen. In diesem Fall ist es von Vorteil, wenn die Mittelpunkte der Durchbrechungen im Bereich der Flanschplatte auf der Hauptachse der durch die ovale Form der Flanschplatte gegebenen Ellipse liegen. Hierdurch wird trotz einer verhältnismäßig großen Anzahl an Durchbrechungen diese in übersichtlicher Form und dicht beieinander angeordnet.

Zur Abdichtung der für die Heizeinrichtung vorgesehenen Öffnung der Behälterwand durch die Flanschplatte kann neben der Flanschplatte, die ggf. mit eigenen Dichtungselementen versehen ist, eine hiervon separate Dichtungseinrichtung vorgesehen sein. Hierbei besteht die Möglichkeit, daß zwischen der Flanschplatte und der Befestigungseinrichtung eine Dichtseinrichtung vorgesehen ist, die die Öffnung in der Behälterwand bei eingesetzter Flanschplatte dichtend abschließt. Die Dichteinrichtung kann ebenfalls durch die unterschiedlichsten Elemente gebildet sein. Besonders vorteilshaft ist es, wenn die Dichteinrichtung durch eine die Ränder der Flanschplatte ggf. überragende und Durchbrechungen für die Heizeinrichtung, die Befestigungseinrichtung und die ggf. vorhandene weitere Sensor- und/oder Regeleinrichtung aufweisende Platte gebildet ist. Die Platte für die Dichteinrichtung kann dabei aus einem wärme- und/oder hitzebeständigen, flexiblen Material hergestellt sein. Die Dichteinrichtung kann dabei von außen oder von innen an der Flanschplatte anliegen. Vorzugsweise ist die Dichteinrichtung an der ins Innere des Behälters weisenden Seite der Flanschplatte angeordnet.

Weitere vorteilhafte Ausgestaltungen sowie Ausführungsbeispiele werden nachstehend anhand der Zeichung erläutert. Es zeigt:
- Fig.1: eine Draufsicht auf ein Ausführungsbeispiel einer Vorrichtung zum Anbringen einer in den Behälter ragenden Heizeinrichtung;
- Fig. 2: eine Seitenansicht in Richtung des Pfeiles X und Fig. 1 ; und
- Fig. 3: eine vergrößerte, geschnittene Darstellung der Einzelheit E in Fig. 1 zur Verdeutlichung der Erfindung.

In den Fig. 1 und 2 ist eine Vorrichtung zum Anbringen einer in den Behälter ragenden Heizeinrichtung wiedergegeben, die zur Erläuterung des grundsätzlichen Aufbaus einer solchen Vorrichtung dient und die hinsichtlich dem den Hohlraum aufweisenden Element nicht von Anspruch 1 erfaßt wird.

In der in den Fig. 1 und 2 gezeigten Vorrichtung 10 hält diese einen im wesentlichen W-förmigen, die Heizeinrichtung bildenden Rohrheizkörper 12, wobei der im wesentlichen W-förmige Abschnitt im Inneren eines nicht weiter dargestellten Behälters zur Aufnahme einer zu erwärmenden Flüssigkeit liegt. Der Rohrheizkörper 12 weist zwei Anschlußenden 12a, 12b auf, die zur Verbindung mit einer ebenfalls nicht weiter dargestellten Energiequelle dienen. Die Vorrichtung 10 umfaßt weiterhin eine Flanschplatte 14, die Durchbrechungen 14a, 14b für den Durchtritt der Anschlußenden 12a, 12b des Rohrheizkörpers 12 besitzt, so daß diese von außen zugänglich sind (vgl. auch Fig. 2). Die Flanschplatte 14 ist an ihrem Rand in Richtung der Innenseite des Behälters umgebogen und übergreift hiermit einen nach außen gebogenen Rand der Öffnung der Behälterwand. Hierdurch wird die Flanschplatte 14 gegenüber der Öffnung der Behälterwand zentriert.

Zur Befestigung der Flanschplatte 14 ist die Befestigungseinrichtung 15 vorgesehen. Die Befestigungseinrichtung 15 besteht aus einer Spannplatte 15a und einer Spanneinrichtung 15b. Die Spanneinrichtung 15b ist durch einen eine Durchbrechung 14c der Flanschplatte 14 durchgesetzten Schraubenbolzen 16 und eine von der Außenseite an diesem anzusetzende Kontermutter 17 gebildet.

Wie in Fig. 3 strichpunktiert dargestellt ist, ragt der Schraubenbolzen 16 über die nach innen weisende Begrenzungsfläche der Spannplatte 1 5a der Befestigungseinrichtung 15 hinaus, um sich so den in Fig. 1 dargestellten inneren, in Richtung auf die Befestigungseinrichtung 15 weisenden Bogen der W-förmigen Heizeinrichtung 12 zu erstrecken.

Wie aus Fig. 3 weiter hervorgeht, ist der Schraubenbolzen in einer Durchbrechung der Spannplatte 15a eingesetzt und mit dieser verlötet. Neben der Anbringung durch Löten des Schraubenbolzens 16 an der Spannplatte 15a besteht auch die Möglichkeit, daß der Schraubenbolzen 16 in die Spannplatte eingeschraubt und anschließend durch Löten oder dergl. mit dieser fest verbunden ist, oder aber, daß der Schraubenbolzen 16 mit der Spannplatte 15a durch einen Nietvorgang fest verbunden wird. Im Inneren weist der Schraubenbolzen 16 einen Hohlraum 1 6a auf, der zur Aufnahme einer nicht weiter dargestellten Sensor- und/oder Regeleinrichtung bzw. zur Aufnahme von Teilen von dieser Einrichtung dient.

Zu erwähnen ist noch, daß der Hohlraum 16a in Richtung auf das Innere des Behälters abgeschlossen ist, wogegen er in Richtung auf die Außenseite offen zur Aufnahme der Sensor- und/oder Regeleinrichtung ist. Der Hohlraum 16a kann beispielsweise in Form einer Sacklochbohrung hergestellt werden.

Die Spannplatte 16a besitzt nicht weiter dargestellte Durchbrechungen für die Anschlußenden 12a, 12b des Rohrheizkörpers 12. Zwischen der Spannplatte 16a und der Flanschplatte 14 ist eine aus einem vorzugsweise flexiblen, wärmebeständigen Material bestehende Dichtplatte 18 angeordnet, die ebenfalls Durchbrechungen 18a, 18b für die beiden Anschlußenden 12a, 12b des Rohrheizkörpers 12, der Befestigungseinrichtung 15 und einer ggf. zusätzlich vorhandenen Sensor- und/oder Regeleinrichtung aufweist. Durch Drehen der Kontermutter 17 kann die Spannplatte 15a in Richtung der Flanschplatte 14 bewegt werden und somit die Dichtplatte 18 zwischen sich festklemmen und gleichzeitig die Flanschplatte 14 gegen die Außenseite der Behälterwand spannen. Ebenso besteht aber auch die Möglichkeit, daß die Befestigungseinrichtung 15 von der Innenseite des Behälters aus bedient wird, insbesondere dann, wenn eine Zugänglichkeit von außen nach der Endmontage des die erfindungsgemäße Vorrichtung aufnehmenden Gesamtapparates (z.B. einer Geschirrspülmaschine) nicht ermöglicht. In einem solchen Fall kann der Aufbau der Vorrichtung mit Flanschplatte 14, Spannplatte 15a und Dichtplatte 18 spiegelverkehrt zu dem vorstehend beschriebenen Aufbau sein. Die Befestigungseinrichtung 15 kann auch zur Anbringung eines Erdungsanschlusses 19 dienen, wie dies in Fig. 2 gezeigt ist.

Des weiteren besitzt die Flanschplatte 14 eine Durchbrechung 14d, die zum Durchtritt einer nicht weiter dargestellten, weiteren Sensor- und/oder Regeleinrichtung dient.

Wie aus Fig. 2 hervorgeht, sind bei dieser Ausführungsform die Mittellängsachsen der Durchbrechungen 14a, 14b, 14c, 14d für die Anschlußenden 12a, 12b des Rohrheizkörpers 12, der Befestigungseinrichtung 15 und der weiteren Sensor- und/oder Regeleinrichtung in einer gemeinsamen Ebene angeordnet. Wie weiterhin aus Fig. 2 hervorgeht, weist die Flanschplatte 14 eine im wesentlichen ovale Form auf, wobei die Mittelpunkte der Durchbrechungen 14a, 14b, 14c, 14d im Bereich der Flanschplatte 14 auf einer Hauptachse der durch die ovale Flanschplatte 14 definierten Ellipse liegen.

## Patentansprüche

1. Vorrichtung zum Anbringen von mindestens einer in einen Behälter zur Aufnahme einer zu erwärmenden Flüssigkeit über eine Öffnung der Behälterwand ragenden Heizeinrichtung (12), umfassend eine Flanschplatte (14), welche die Heizeinrichtung (12) haltert, welche weiter die Öffnung der Behälterwand im eingebauten Zustand der Heizeinrichtung (12) verschließt und welche eine Durchbrechung (14a, 14b; 11a) für die Zugänglichkeit von außen an mindestens ein Anschlußende (12a, 12b) der Heizeinrichtung (12) sowie wenigstens eine weitere Durchbrechung für mindestens eine von außen zugängliche Befestigungseinrichtung (15) zum Anbringen der Flanschplatte (14) an dem Behälter aufweist, wobei die Befestigungseinrichtung (15) wenigstens ein die Flanschplatte (14) durchsetzendes Element (16) umfaßt, welches mindestens einen Hohlraum (16a) zur Aufnahme wenigstens eines Teiles einer Sensor- und/oder Regeleinrichtung aufweist,
**dadurch gekennzeichnet**, daß das den Hohlraum (16a) aufweisende Element (16), welches in eine in einer Spannplatte (15a) der Befestigungseinrichtung (15) vorgesehene Durchbrechung eingesetzt und dort an der in Richtung des Behälters weisenden Seite befestigt ist, über die nach innen weisende Begrenzungsfläche der Spannplatte (15a) überstehend in das Innere des Behälters hineinragt.

2. Vorrichtung nach Anspruch 1,
**dadurch gekennzeichnet,** daß der Hohlraum (16a) von außen zugänglich ist.

3. Vorrichtung nach Anspruch 1 oder 2,
dadurch gekennzeichnet, daß die Befestigungseinrichtung (15) durch eine im Inneren des Behälters angeordnete Spannplatte (15a) und durch eine Spanneinrichtung (15b) gebildet ist, wobei vorzugsweise die Spanneinrichtung (15b) einen insbesondere zentrisch an der Spannplatte (15a) angeordneten Schraubenbolzen (16) umfaßt, der durch eine Durchbrechung (14c) der Flanschplatte (14) hindurchgreift und auf den von außen eine Mutter (17) zum Festspannen aufschraubbar ist.

4. Vorrichtung nach Anspruch 3,
**dadurch gekennzeichnet,** daß die Sensor- und/oder Regeleinrichtung mittels einer weiteren Mutter im Inneren des Hohlraumes des Schraubenbozens fixierbar ist.

5. Vorrichtung nach einem der Ansprüche 1 bis 4,
**dadurch gekennzeichnet**, daß die Befestigungseinrichtung zwei die Flanschplatte durchgreifende Elemente mit Hohlräumen aufweist.

6. Vorrichtung nach einem der Ansprüche 1 bis 5,
**dadurch gekennzeichnet,** daß die Heizeinrichtung (12) durch einen Rohrheizkörper mit zwei Anschlußenden (12, 12b) gebildet ist, für welche jeweils eine Durchbrechung (14a, 14b) in der Flanschplatte (14) vorgesehen ist.

7. Vorrichtung nach einem der Ansprüche 1 bis 6,
**dadurch gekennzeichnet,** daß die Flanschplatte (14) eine im wesentlichen ovale Form aufweist.

8. Vorrichtung nach einem der Ansprüche 1 bis 7,
**dadurch gekennzeichnet,** daß zwischen der Flanschplatte (14) und der Befestigungseinrichtung (15) eine Dichtungseinrichtung (18) vorgesehen ist, die die Öffnung der Behälterwand bei eingesetzter Flanschplatte (14) dichtend abschließt.

9. Vorrichtung nach Anspruch 8,
**dadurch gekennzeichnet,** daß die Dichteinrichtung (18) durch eine Durchbrechungen (18a, 18b) für die Anschlußenden (12a, 12b) der Heizeinrichtung (12), der ggf. weiteren Sensor- und/oder Regeleinrichtung sowie der Befestigungseinrichtung (15) aufweisende, ggf. Ränder der Flanschplatte (14) überragende, vorzugsweise aus einem wärme- und/oder hitzebeständigen, flexiblen Material hergestellte Platte gebildet ist.

## Claims

1. A device for fastening at least one heating means (12) which projects into a container for receiving a liquid which is to be heated through an opening in the container wall, comprising a flange plate (14) which holds the heating means (12), which further closes off the opening in the container wall when the heating means (12) is installed and which has a breach (14a, 14b; lla) for accessing at least one connection end (12a, 12b) of the heating means (12) from the outside, and at least one further breach for at least one fastening means (15) accessible from the outside for attaching the flange plate (14) to the container, the fastening means (15) comprising at least one element (16) which passes through the flange plate (14), which element has at least one cavity (16a) for receiving at least part of a sensor and/or regulating means,
characterised in that
the element (16) having the cavity (16a), which is inserted into a breach provided in a clamping plate (15a) of the fastening means (15) and is fastened therein on the side facing towards the container, projects into the interior of the container, projecting across the inward-facing limiting surface of the clamping plate (15a).

2. A device according to Claim 1, characterised in that the cavity (16a) is accessible from the outside.

3. A device according to Claim 1 or 2, characterised in that the fastening means (15) is formed by a clamping plate (15a) located in the interior of the container and by a clamping means (15b), the clamping means (15b) preferably comprising a screw bolt (16) arranged in particular centrically on the clamping plate (15a), which bolt engages through a breach (14c) in the flange plate (14) and onto which a nut (17) can be screwed from the outside for securing it.

4. A device according to Claim 3, characterised in that the sensor and/or regulating means can be fixed by means of an additional nut in the interior of the cavity of the screw bolt.

5. A device according to one of Claims 1 to 4, characterised in that the fastening means has two elements with cavities which engage through the flange plate.

6. A device according to one of Claims 1 to 5, characterised in that the heating means (12) is formed by a tubular heating element with two connection ends (12, 12b), for which a breach (14a, 14b) in the flange plate (14) is provided in each case.

7. A device according to one of Claims 1 to 6, characterised in that the flange plate (14) has a substantially oval shape.

8. A device according to one of Claims 1 to 7, characterised in that a sealing means (18) is provided between the flange plate (14) and the fastening means (15), which sealing means seals off the opening in the container wall when the flange plate (14) is inserted.

9. A device according to Claim 8, characterised in that the sealing means (18) is formed by a plate, preferably made of a heat-resistant, flexible material, having breaches (18a, 18b) for the connection ends (12a, 12b) of the heating means (12), of the optional additional sensor and/or regulating means and of the fastening means (15), and which possibly projects past edges of the flange plate (14).

## Revendications

1. Dispositif pour placer au moins un système de chauffage (12) se dressant dans un réservoir pour le logement d'un liquide à réchauffer par une ouverture de la paroi de réservoir, comprenant une plaque à bride (14) qui supporte le système de chauffage (12), lequel verrouille également l'ouverture de la paroi de réservoir lorsque le système de chauffage (12) est monté et présente une découpure (14a, 14b ; 11a) pour l'accessibilité par l'extérieur sur au moins une extrémité de raccordement (12a, 12b) du système de chauffage ainsi qu'au moins une autre découpure pour au moins un système de fixation (15) accessible par l'extérieur pour mettre en place la plaque à bride (14) sur le réservoir, le système de fixation (15) comprenant au moins un élément traversant la plaque à bride (14), lequel élément présente au moins une cavité (16a) pour le logement d'au moins une partie d'un système capteur et/ou système de réglage, caractérisé en ce que l'élément (16) présentant la cavité (16a), qui est inséré dans une découpure prévue dans une plaque de serrage (15a) du système de fixation (15) et y est fixé sur le côté tourné en direction du réservoir, dépasse à l'intérieur du réservoir en débordant de la surface de délimitation, dirigée vers l'intérieur, de la plaque de serrage (15a).

2. Dispositif selon la revendication 1, caractérisé en ce que la cavité (16a) est accessible par l'extérieur.

3. Dispositif selon la revendication 1 ou 2, caractérisé en ce que le système de fixation (15) est formé par une plaque de serrage (15a) disposée à l'intérieur du réservoir et par un système de serrage (15b), le système de serrage (15b) comprenant de préférence un boulon fileté disposé en particulier de façon centrée sur la plaque de serrage (15a), lequel passe à travers une découpure (14c) de la plaque à bride (14) et sur lequel un écrou (17) peut être vissé par l'extérieur pour le blocage.

4. Dispositif selon la revendication 3, caractérisé en ce que le système capteur et/ou le système de réglage peut être fixé au moyen d'un autre écrou à l'intérieur de la cavité du boulon fileté.

5. Dispositif selon l'une quelconque des revendications 1 à 4, caractérisé en ce que le système de fixation présente deux éléments passant à travers la plaque à bride et dotés de cavités.

6. Dispositif selon l'une quelconque des revendications 1 à 5, caractérisé en ce que le système de chauffage (12) est formé par un radiateur tubulaire avec deux extrémités de raccordement (12, 12b), pour chacune desquelles est prévue une découpure (14a, 14b) dans la plaque à bride (14).

7. Dispositif selon l'une quelconque des revendications 1 à 6, caractérisé en ce que la plaque à bride (14) présente une forme sensiblement ovale.

8. Dispositif selon l'une quelconque des revendications 1 à 7, caractérisé en ce que, entre la plaque à bride (14) et le système de fixation (15), est prévu un système de joint (18), qui ferme de façon étanche l'ouverture de la paroi de réservoir lorsque la plaque à bride (14) est montée.

9. Dispositif selon la revendication 8, caractérisé en ce que le système d'étanchéité (18) est formé par une plaque présentant des découpures (18a, 18b) pour les extrémités de raccordement (12a, 12b) du système de chauffage (12), de l'éventuel autre système capteur et/ou système de réglage ainsi que du système de fixation (15), dépassant éventuellement des bords de la plaque à bride (14), et fabriquée de préférence à partir d'un matériau flexible, stable à la chaleur et/ou résistant aux températures élevées.
